# EUROPÄISCHE PATENTSCHRIFT

(11) **EP 0 594 798 B1**
(45) Veröffentlichungstag und Bekanntmachung des Hinweises auf die Patenterteilung: **17.06.1998**
(21) Anmeldenummer: 93903781.8
(22) Anmeldetag: 02.03.1993
(51) Int. Cl.: A47G 9/02

(54) **ZUSAMMENSETZBARE ODER IN EINZELTEILE ZERLEGBARE DUVET-DECKEN**
DOWN COVERINGS CAPABLE OF BEING ASSEMBLED AND DISASSEMBLED INTO DIFFERENT PARTS
COUVERTURES REMPLIES DE DUVET POUVANT ETRE ASSEMBLEES OU DECOMPOSEES EN DIFFERENTES PARTIES

(30) Priorität: 12.05.1992 CH 1514/92
(43) Veröffentlichungstag der Anmeldung: 04.05.1994
(73) Patentinhaber: ALBIS BETTWARENFABRIK AG, CH-8910 Affoltern am Albis (CH)
(72) Erfinder: MÜLLER, Adrian, CH-6312 Steinhausen (CH)
(74) Vertreter: Schwabe, Hans-Georg, Dipl.-Ing.
(86) Internationale Anmeldenummer: CH9300053
(87) Internationale Veröffentlichungsnummer: WO9322959

(56) Entgegenhaltungen:
- EP-A- 0 127 912
- CH-A- 225 757
- DE-C- 225 739
- DE-C- 894 000
- DE-U- 8 803 583
- US-A- 4 878 258
- US-A- 4 884 303

## Beschreibung

Die Erfindung betrifft eine Duvet-Decke gemäß dem Oberbegriff des Anspruchs 1.

Eine ideale Duvet-Decke sollte die folgenden Eigenschaften aufweisen:

Damit im Bett eine optimale Hygiene herrscht, wäre es wünschenswert, wenn die Duvet-Decke problemlos in einer Haushaltswaschmaschine gewaschen werden könnte. Besonders wichtig ist dies für Personen, welche auf Hausstaubmilben allergisch sind. Durch regelmässiges Waschen können die Allergie auslösenden Partikel (Allergene) beseitigt werden. Die konventionellen Duvet-Decken sind zu gross, um in einer Haushaltswaschmaschine gewaschen werden zu können. Zur Reinigung müssen sie in eine entsprechend ausgerüstete Wäscherei gegeben werden.

Eine ideale Duvet-Decke muss sich den wechselnden Bedürfnissen bezüglich Grösse und Wärmeisolation anpassen lassen.

Es wäre zum Beispiel sehr praktisch, wenn man eine grosse Duvet-Decke eines Doppelbettes bei Bedarf in zwei kleinere Duvet-Decken für je ein Einpersonenbett aufteilen könnte oder wenn man eine kleine Duvet-Decke eines Einpersonenbettes vergrössern könnte, damit sie sich für ein französisches Bett verwenden lässt. Die konventionellen Duvet-Decken können nicht ohne weiters vergrössert oder verkleinert werden.

Ebenso wäre es wünschenswert, wenn bei Duvet-Decken für Doppelbetten oder französiche Betten die Wärmeisolationsstärke den individuellen Bedürfnissen jedes einzelnen Schläfers angepasst werden könnte. Nicht alle Personen sind gleich kältempfindlich.

Es besteht daher oft das Bedürfnis, dass die Wärmeisolationsstärke einer Duvet-Decke auf der Seite des einen Schläfers kleiner oder grösser ist als auf der Seite des anderen Schläfers.

Konventionelle Duvet-Decken weisen über ihre ganze Fläche die gleich Isolationsstärke auf. Individuelle Bedürfnisse der Schläfer können dadurch nicht berücksichtigt werden. In einem Doppelbett ist daher häufig mindestens einer der beiden Schläfer Temperaturen ausgesetzt, die er als unangenehm empfindet.

Ausserdem sollte die Wärmeisolationsstärke einer Duvet-Decke auch den jahreszeitlich bedingten Temperaturunterschieden angepasst werden können. Für den Winter sollte eine Duvet-Decke eine hohe Wärmeisolationsstärke, für den Frühling und Herbst eine mittlere Wärmeisolationsstärke und für den Sommer eine niedrige Wärmeisolationsstärke aufweisen. Die Wärmeisolationsstärke herkömmlicher Duvet-Decken kann nicht verändert werden. Das bedeutet aber, dass man für jede der drei Temperaturperioden eine eigene Duvet-Decke braucht, um im Bett immer eine optimale Temperatur erreichen zu können.

Man war deshalb auf der Suche nach einer Duvet-Decke, welche in einer gewöhnlichen Haushaltsmaschine gewaschen werden kann, deren Grösse verändert werden kann und deren Wärmeisolationsstärke sich an die individuellen Bedürfnisse der einzelnen Schläfer anpassen lässt. Gemäss dem heutigen Stand der Technik gibt es dafür die folgenden Lösungen:

Es wurden verschiedene Duvet-Decken vorgeschlagen, bei welchen sich die Wärmeisolationsstärke zwar verändern lässt, welche aber weder in einer Haushaltswaschmaschine gewaschen noch in der Grösse verändert werden können.

In der Patentschrift FR 2 458 257 (Veröffentlichungsdatum 05.06. 1979) wurde zum Beispiel eine Duvet-Decke vorgeschlagen, welche aus mehreren Einzeldecken zusammengesetzt ist, welche aufeinander gelegt und aneinander befestigt werden. Dadurch lässt sich die Wärmeisolationsstärke zwar verändern, alle andern Probleme bleiben aber ungelöst. Ähnliche Lösungen mit den gleichen Nachteilen wurden auch in den Patentschriften US 4903 361 (Veröffentlichungsdatum 27.02.1990) und GB 2211 731 (Veröffentlichungsdatum 12.07.1989) beschrieben.

Gegenstand der Erfindung in der Patentschrift EP 0127 912 (Veröffentlichungsdatum 24.10.1984) ist eine Duvet-Decke, welche aus mindestens zwei verbindbaren Einpersonenbettdecken zusammengesetzt ist. Die Wärmeisolationsstärke lässt sich dadurch bei Doppelbetten auf die Bedürfnisse des einzelnen Schläfers abstimmen. Einpersonenbettdecken sind aber zu gross, um in Haushaltswaschmaschinen gewaschen werden zu können. Diese Duvet-Decke hat ausserdem den Nachteil, dass sich die Kanten, an welchen die Einpersonenbettdecken miteinander verbunden sind, überlappen und dadurch dicke, unangenehme Wülste entstehen.

Eine weitere Lösung wurde in der Patentschrift GB 2176 998 (Veröffentlichungsdatum 14.01.1987) vorgeschlagen. Bei jener Erfindung handelt es sich um eine Doppelbettdecke, welche mindestens einen Schlitz aufweist, welcher sich in Längsrichtung der Decke von der Deckenkante beim Kopf in Richtung Deckenkante bei den Füssen erstreckt. Der Schlitz ist mit einem Schliessmechanismus versehen. Bei Bedarf kann der Schlitz geöffnet und ein Teil der Decke auf die Seite geklappt werden. Auch bei dieser Decke kann zwar die Wärmeisolationsstärke an die individuellen Bedürfnisse der Schläfer angepasst werden; alle anderen Probleme bleiben jedoch ungelöst.

Es wurden auch Duvet-Decken beschrieben, bei denen sowohl das Problem der veränderbaren Wärmeisolationsstärke als auch das Problem der Waschbarkeit in Haushaltswaschmaschinen gelöst werden konnte. Diese Duvet-Decken sind dafür aber mit anderen wesentlichen Nachteilen behaftet.

So wurde zum Beispiel in der Patentschrift FR 2595 228 (Veröffentlichungsdatum 11.09.1987) eine Decke beschrieben, welche eine Hülle aus vielen aneinander angrenzenden, rechteckigen Taschen gleicher Form und gleicher Grösse aufweist. Jede Tasche ist mit einer Öffnung versehen, durch welche sich ein rechteckiges Kissen in die Tasche hineinstecken lässt.

Eine ähnliche Decke wurde auch in der Patentschrift (US 4839 934) vorgeschlagen.

Diese Decken haben den Vorteil, dass die Kissen vor dem Waschen aus der Hülle entfernt werden können. Man kann dann die Kissen und die Hüllen problemlos getrennt voneinander in einer Haushaltswaschmaschine waschen. Für die verschiedenen Kissen kann unterschiedlich gut isolierendes Füllmaterial verwendet werden.

Durch geeignete Verteilung der unterschiedlich gut isolierenden Kissen in der Decke kann die Wärmeisolation den Bedürfnissen der Schläfer optimal angepasst werden.

Ein wesentlicher Nachteil dieser Decken besteht darin, dass der Körper vom Isolationsmaterial (Daunen, Federn, synthetische Materialien) durch zwei Stofflagen (Hülle, Kissen) getrennt ist und dadurch der Feuchtigkeitsaustausch behindert wird. Ausserdem hat es sich in der Praxis gezeigt, dass die Kissen in der Hülle verrutschen und dadurch unangenehme Unebenheiten und Kältestellen entstehen.

Eine weiter Lösung wurde in der Patentschrift WO 90/14036 (Veröffentlichungsdatum 29.11.1990) beschrieben. Die Erfindung betrifft dort eine Daunen- oder Federdecke, welche aus mehreren einzelnen, auswechselbaren Taschen zusammengesetzt ist. Alle Taschen sind in Form und Grösse ähnlich. Jede Tasche ist mit einer Verbindungsvorrichtungen, wie zum Beispiel Reissverschlüssen, Knöpfen, Druckknöpfen etc. umrahmt. Die einzelnen Taschen werden nicht nur über ihre Längsseiten sondern auch über ihre Querseiten miteinander verbunden. Das bedeutet, dass sehr viele Nahtstellen gebildet werden und innerhalb der Decke vier Taschenecken aufeinander treffen können. Darin besteht einer der wesentlichen Nachteile dieser Decke, denn die vielen sowohl längs als auch quer zur Decke verlaufenden Nähte bilden viele unisolierte Stellen, durch welche die Wärme entweichen kann.

Entlang der Taschenkanten sind nämlich keine besonderen Isolationsvorrichtungen vorgesehen. Ein Problem bilden auch die Stellen, wo vier Taschenecken zusammentreffen. Dort fehlt auf einer grösseren Fläche die Wärmeisolation. Ausserdem können auf die Ecken relativ hohe Zugkräfte wirken, wenn der Schläfer sich bewegt. Es ist fraglich, ob die Verbindungsvorrichtung diesen Kräften standzuhalten vermag. Die Decke wird sich daher in der Praxis nicht bewähren.

Gemäß DE 894 000 ist eine Steppdecke für Doppelbetten bekannt, die an einer Längsseite einen Reißverschluß oder eine ähnliche elastische Verbindung aufweist, welche eine lösbare Verbindung ermöglicht. Auf der Ober- und Unterseite des Reißverschlusses sind Laschen vorgesehen, die diesen überdecken. Die beschriebene Ausführung weist jedoch den Nachteil auf, daß die Verbindung durch die auf gegenüberliegenden Seiten zusammenstoßenden Laschen eine gewisse Steiffigkeit besitzt und im abgewinkelten Zustand die Reißverschlußverbindung nicht durch die Laschen abgedeckt ist. Dadurch kann der Körper eines Benutzers der Decke mit dem kühlen Metall in Berührung kommen, was unangenehm ist.

Außerdem weist die Decke nicht die für eine Bettdecke gewünschte Flexibilität auf.

Die Erfindung stellt sich nun die Aufgabe, eine Duvet-Decke zu finden, welche in einer gewöhnlichen Haushaltswaschmaschine gewaschen werden kann, deren Grösse verändert werden kann und deren Wärmeisolationsstärke sich an die Bedürfnisse der einzelnen Schläfer anpassen lässt. Die Duvet-Decke sollte ausserdem keine unisolierten Nähte aufweisen.

Die Aufgabe wird erfindungsgemäss mit Hilfe der Ausbildungsmerkmale nach dem kennzeichnenden Teil des Patentanspruches 1 gelöst. Vorteilhafte Ausbildungen sind in den Ansprüchen 2 bis 19 beansprucht.

Die Erfindung betrifft eine Duvet-Decke, welche in einzelne Längs- oder Querbahnen unterteilt ist. Die Längs- oder Querbahnen sind entlang ihrer Längskanten mit Hilfe von Verbindungsvorrichtungen miteinander lösbar verbunden. Die Nahtstellen sind mit Isolationslappen isoliert. Die Erfindung ist unter anderem in den Zeichnungen erläutert. Es zeigen:
- Fig. 1: Duvet-Decke mit drei Längsbahnen von oben gesehen
- Fig. 2: Dreidimensionale Darstellung einer einzelnen Längs- oder Querbahn, in welcher ein rundherum überlappender Isolationslappen zu sehen ist
- Fig. 3: Einzelne Längs- oder Querbahn von oben gesehen
- Fig. 4a: Querschnitt durch eine Längs- oder Querbahn im Bereich einer Längskante mit einem Isolationslappen, welcher beidseits der Verbindungsvorrichtung angeordnet ist
- Fig. 4b: Querschnitt durch eine Längs- oder Querbahn im Bereich einer Längskante ohne Isolationslappen
- Fig. 5: Querschnitt durch zwei miteinander verbundene Längs- oder Querbahnen mit einer Verbindungsvorrichtung und einem Isolationslappen. Der Isolationslappen ist beidseits der Verbindungsvorrichtung angeordnet und an einer der beiden Längs- oder Querbahnen befestigt.
- Fig. 6: Querschnitt durch zwei aneinander angrenzende Längs- oder Querbahnen mit einer Verbindungsvorrichtung und je einem Isolationslappen. Die Isolationslappen sind beidseits der Verbindungsvorrichtung angeordnet, wobei an jeder der beiden Längs- oder Querbahnen je ein Isolationslappen befestigt ist.
- Fig. 7: Querschnitt durch zwei aneinander angrenzende Längs- oder Querbahnen mit einer Verbindungsvorrichtung und mit einem Isolationslappen aus Stoff, welcher nicht mit Isolationsmaterial gefüllt ist. Der Isolationslappen ist beidseits der Verbindungsvorrichtung angeordnet und an einer der beiden Längs- oder Querbahnen befestigt.
- Fig. 8: Querschnitt durch zwei aneinander angrenzende Längs- oder Querbahnen mit einem Isolationslappen und zwei Verbindungsvorrichtungen. Der Isolationslappen ist beidseits der Verbindungsvorrichtungen angeordnet und an einer der beiden Längs- oder Querbahnen befestigt.
- Fig. 9: Querschnitt durch zwei aneinander angrenzende Längs- oder Querbahnen mit zwei Verbindungsvorrichtungen und je einem Isolationslappen. Die Isolationslappen sind beidseits der Verbindungsvorrichtungen angeordnet, wobei an jeder der beiden Längs- oder Querbahnen je ein Isolationslappen befestigt ist.
- Fig. 10: Querschnitt durch zwei aneinander angrenzende Längs- oder Querbahnen mit zwei Verbindungsvorrichtungen und mit einem Isolationslappen aus Stoff, welcher nicht mit Isolationsmaterial gefüllt ist. Der Isolationslappen ist beidseits der Verbindungsvorrichtungen angeordnet und an einer der beiden Längs- oder Querbahnen befestigt.
- Fig. 11: Detaillierte Darstellung eines Isolationslappens der ersten Faltart an einer Längs- oder Querbahn
- Fig. 12: Detaillierte Darstellung eines Isolationslappens der zweiten Faltart an einer Längs- oder Querbahn
- Fig. 13: Detaillierte Darstellung eines Isolationslappens der dritten Faltart an einer Längs- oder Querbahn

Die einzelnen Längsbahnen 2 erstrecken sich über die gesamte Länge der Duvet-Decke 1. Die Länge der Längsbahnen 2 entspricht also der Lange der Duvet-Decke 1. Bei Verwendung von Querbahnen erstrecken sich diese über die ganze Breite der Duvet-Decke 1.

Die Länge der Querbahnen entspricht hier der Breite der Duvet-Decke 1.

Eine Längsbahn 2 ist etwa 40 bis 50 Zentimeter breit. Durch Koppeln von drei oder vier Längsbahnen 2 erhält man somit eine Duvet-Decke 1 für ein Einpersonenbett. Fügt man eine zusätzliche Längsbahn 2 an, entsteht eine Duvet-Decke 1 für ein französisches Bett. Die Duvet-Decke 1 kann in der Breite beliebig erweitert werden.

Bei Verwendung von Querbahnen muss die Länge der Querbahnen entsprechend der Bettbreite gewählt werden. Die Länge der Duvet-Decke 1 wird durch die Anzahl Querbahnen, welche aneinander gekoppelt werden, bestimmt.

Damit die Längs- oder Querbahnen 2 miteinander gekoppelt werden können, sind sie entlang ihrer Längskanten 6 mit Verbindungsvorrichtungen 3 versehen. Als Verbindungsvorrichtungen 3 sind zum Beispiel vorzugsweise aus Kunststoff gefertigte Reissverschlüsse, Druckknöpfe, Bändel zum Schnüren, Knöpfe mit Knopflöchern, Klettverschlüsse oder anderes vorgesehen. Es müssen Reissverschlüsse verwendet werden, bei denen beide Seiten des Reissverschlusses vollständig voneinander getrennt werden können.

Werden Knöpfe gewählt, wird an der einen Längskante 6 ein Knopflochband angenäht und an der anderen Längskante 6 eine Reihe von Knöpfen befestigt.

Die Längskanten 6 zweier angrenzenden Längs- oder Querbahnen 2 können entweder mit einer einzelnen Verbindungsvorrichtung 3 (vgl. Fig. 4 bis 7) oder aber mit zwei parallel zueinander angeordneten Verbindungsvorrichtungen 3 aneinander befestigt werden (vgl. Fig. 8 bis 10). Im letzteren Falle sind die beiden Verbindungsvorrichtungen 3 durch einen bandförmigen Steg 12 miteinander verbunden.

Die Nahtstellen 4 sind gemäß der Erfindung mit Isolationslappen oder- wülsten 5 isoliert. Für die Ausbildung und Anordnung der Isolationslappen 5 sind verschiedene Möglichkeiten vorgesehen.

So kann zum Beispiel an einer Längskante 6 jeder Längs- oder Querbahn 2 ein ringförmiger Isolationslappen 5 angebracht sein, welcher die gesamte Verbindungsvorrichtung 3 (vgl. Fig. 4, 5 und 7) umrahmt. Er verläuft von der ersten Querkante 7 der Längs- oder Querbahn 2 aus oberhalb der Verbindungsvorrichtung 3 entlang der Längskante 6 bis zur anderen Querkante 7 der Längs- oder Querbahn 2. Dort ist er um 180° umgebogen und bildet dadurch eine Art Tasche 8. Er verläuft dann unterhalb der Verbindungsvorrichtung 3 weiter entlang der Längskante 6 zurück zur ersten Querkante 7 und ist dort ebenfalls um 180° gebogen. Werden zwei parallele Verbindungsvorrichtungen 3 verwendet, umrahmt der Isolationslappen 5 beide Verbindungsvorrichtungen 3 inklusive den Steg 12 (vgl. Fig. 8 und 9).

Ein ringförmiger Isolationslappen 5 ist vorzugsweise aus einer einzigen länglichen Stoffbahn 13 gefertigt. Die Länge dieser Stoffbahn 13 entspricht etwa der Länge der Längs- oder Querbahn 2 einer Duvet-Decke 1. Die Stoffbahn 13 ist in ihrer Längsrichtung mehrfach derart gefaltet, dass zwei geschlossene Hohlräume geformt werden, welche den Innenräumen 9 des Isolationslappens 5 entsprechen. Die gefaltete Stoffbahn 13 ist mit mindestens drei Nähten 14, 15 an der Längs- oder Querbahn 2 einer Duvet-Decke 1 angenäht. In den Figuren 11 bis 13 sind drei mögliche Faltarten einer Stoffbahn 13 dargestellt.

Bei der ersten Faltart (Fig. 11), bildet der innere Bereich 18 der Stoffbahn 13 die Seitenfläche 19 einer Längs- oder Querbahn 2 einer Duvet-Decke 1. Diese Seitenfläche 19 ist nach innen gewölbt. Die Stoffbahn 13 ist an ihren Längskanten 23 zusammengenäht. Ihr Querschnitt ist folglich ringförmig. Die Längs- oder Querbahn 2 wird durch ein Stoffstück 16 gebildet, welches in seiner Mitte längs gefaltet wird. Die beiden freien Längskanten 17 dieses Stoffstückes 16 liegen also übereinander. Sie werden an der Stoffbahn 13 oberhalb bzw. unterhalb des inneren Bereichs 18 festgenäht. Diese zwei äusseren Nähte 14 begrenzen folglich die Seitenfläche 19 der Längs- oder Querbahn 2. Der äussere Bereich 20 der Stoffbahn 13 ist in der Mitte längs derartig nach innen gefaltet, dass die Faltnaht 21 die längsverlaufende Flächenhalbierende des inneren Bereichs 18 berührt. Dadurch werden zwei geschlossene Hohlräume, die Innenräume 9 des Isolationslappens 5, geformt. Zwischen den beiden Innenräume 9 bildet sich ein Zwischenraum 22, welcher gegen innen geschlossen und gegen aussen geöffnet ist. In diesem Zwischenraum 22 ist die eine Hälfte eines Reissverschlusses 3 derartig angeordnet, dass seine Zähne nach aussen schauen und seine Innenkante die Faltnaht 21 des äusseren Bereichs 20 berührt. Da sich an dieser Stelle der äussere und der innere Bereich der Stoffbahn 13 berühren, können der Reissverschluss 3 sowie der innere und der äussere Bereich der Stoffbahn 13 mit einer einzigen Längsnaht 15 aneinander befestigt werden.

Bei der zweiten Faltart (vgl. Fig. 12) wird die Seitenfläche 19 einer Längs- oder Querbahn 2 durch das Stoffstück 16, aus dem die übrige Bahn 2 besteht, gebildet. Die beiden Längskanten 17 des Stoffstückes 16 sind nach innen gestülpt und mit den Längskanten 23 der Stoffbahn 13 zusammengenäht. Der äussere Bereich 20 der Stoffbahn 13 ist in der Mitte längs derart nach innen gefaltet, dass die Faltnaht 21 mit den Längskanten 17, 23 des Stoffstückes 16 bzw. der Stoffbahn 13 bündig ist. Dadurch werden ebenfalls zwei geschlossene Isolationslappeninnenräume 9, und zwischen diesen ein Zwischenraum 22 geformt, welcher gegen aussen geöffnet und gegen innen geschlossen ist. In diesem Zwischenraum 21 ist die Hälfte eines Reissverschlusses 3 derart angeordnet, dass die Reissverschlusszähne nach aussen schauen und seine Innenkante die Faltnaht 21 des äusseren Bereichs 20 berührt. Die Faltnaht 21 des äusseren Bereichs 20, die Innenkante des Reissverschlusses 3 und die Längskanten 17, 23 des Stoffstückes 16 bzw. der Stoffbahn 13 sind durch eine einzige Naht 15 aneinander fixiert.

Bei der dritten Faltart (vgl. Fig. 13) ist der innere Bereich 18 der Stoffbahn 13 in seiner Mitte längs gefaltet. Die freien Längskanten 17 des Stoffstückes 16 sind an der Faltnaht 24 festgenäht. Der äussere Bereich 20 der Stoffbahn 13 besteht hier aus zwei gleich grossen Teilen mit je einer freien Längskante 23.

Diese beiden Teile sind derart gegen die Mitte hin nach innen gefaltet, dass die freien Längskanten 23 die Faltnaht 24 des inneren Bereichs 18 berühren. Dadurch werden wieder zwei Isolationslappeninnenräume 9 geformt. Zwischen diesen Innenräumen 9 bildet sich ein Zwischenraum 22, welcher nach aussen geöffnet und nach innen durch die Faltnaht 24 des inneren Bereichs 18 geschlossen ist. In diesem Zwischenraum 22 ist die Hälfte eines Reissverschlusses 3 derart angeordnet, dass die Reissverschlusszähne nach aussen schauen und seine Innenkante die Faltnaht 24 des inneren Bereichs 18 berührt. Die Faltnaht 24, die Innenkante des Reissverschlusses 3 und die Längskanten 17, 23 des Stoffstückes 16 bzw. der Stoffbahn 13 sind durch eine einzige Naht 15 aneinander fixiert.

Sowohl bei der zweiten als auch bei der dritten Faltart fixiert je eine weitere Naht 14 die Stoffbahn 13 oberhalb bzw. unterhalb ihres inneren Bereichs 18 zusätzlich am Stoffstück 16 der Längs- oder Querbahn 2. Die beiden Nähte 14 bilden die Längskanten der Seitenfläche 19 der Längs- oder Querbahn.

Die zweite Hälfte des Reissverschlusses 3 wird folgendermassen an der Längsseite, welche dem Isolationslappen 5 abgewandt ist, befestigt: Das Stoffstück 16 ist an dieser Längsseite in der Längsrichtung derart nach innen gefaltet, dass eine Art Längsschlitz geformt wird. Die zweite Hälfte des Reissverschlusses 3 ist derartig in diesem Längsschlitz angeordnet, dass die Reissverschlusszähne nach aussen schauen und seine Innenkante die nach innen schauende Faltnaht berührt. Die Reissverschlusshälfte 3 ist mit einer Naht 26 an denjenigen Bereichen des Stoffstückes 16, welche die beiden Wände des Schlitzes bilden, befestigt.

Bei einer zweiten Ausbildungsart des Isolationslappen 5 ist an jeder der beiden Längskanten 6 einer Längs- oder Querbahn 2 ein Isolationslappen 5 angebracht. Dabei ist der eine Isolationslappen 5 oberhalb der Verbindungsvorrichtung bzw. -vorrichtungen 3 und der andere unterhalb von dieser bzw. von diesen angebracht.

Die Isolationslappen 5 erstrecken sich ebenfalls entlang der Verbindungsvorrichtungen 3 und können an einem ihrer Enden um 180° umgebogen sein. Werden zwei Längs- bzw. Querbahnen 2 miteinander gekoppelt, dann trifft immer ein Isolationslappen 5, welcher oberhalb der Verbindungsvorrichtung bzw. -vorrichtungen 3 liegt, mit einem Isolationslappen 5, welcher unterhalb von dieser bzw. von diesen liegt, zusammen (vgl. Fig. 6 und 9).

Bei geschlossener Verbindungsvorrichtung 3 überlappen die Isolationslappen 5 die Nahtstellen 4 rundherum. Die Nahtstellen 4 werden dadurch optimal isoliert. Die Verbindungsvorrichtung 3 ist ebenfalls vollständig verdeckt. Ein unangenehmer Kontakt mit dem Körper der Schläfer ist dadurch ausgeschlossen.

Die Isolationslappen 5 sind zweiwandig ausgebildet. Sie weisen einen Innenraum 9 auf. Dieser Innenraum 9 ist mit dem Innenraum 10 der Längs- bzw. Querbahn 2 verbunden und ebenfalls mit Isolationsmaterial 11 gefüllt. Dadurch erhalten diese wulstförmigen Isolationslappen 5 eine hohe Wärmeisolationsstärke.

Es besteht aber auch die Möglichkeit, Isolationslappen 5 aus Stoff zu verwenden, welche nicht mit Isolationsmaterial gefüllt sind (vgl. Fig. 7 und 10). Ihre Wärmeisolationsstärke ist entsprechend kleiner.

Die Längs- bzw. Querbahnen 2 können mit verschiedenen Isolationsmaterialien 11 gefüllt werden. Als Isolationsmaterialien 11 sind zum Beispiel Daunen, Federn, Naturfasern, synthetische Materialien oder anderes denkbar. Der Füllungsgrad der verschiedenen Längs- bzw. Querbahnen 2 kann unterschiedlich gewählt werden.

Eine Duvet-Decke 1 kann man aus verschieden stark gefüllten Längs- bzw. Querbahnen 2 zusammensetzen. Da stark gefüllte Längs- bzw. Querbahnen 2 besser isolieren als schwach gefüllte, lässt sich somit die Wärmeisolationsstärke entlang der Deckenbreite bzw. Deckenlänge variieren. Es ist zum Beispiel denkbar, dass bei einer vierbahnigen Duvet-Decke 1 für den Sommer zwei schwach gefüllte Längsbahnen 2 in die Mitte genommen werden können und zwei stark gefüllte aussen. Im Winter dagegen kann man die beiden stark gefüllten Bahnen 2 in die Mitte und die schwach gefüllten aussen nehmen. Man kann verschieden stark gefüllte Längsbahnen 2 auch derart kombinieren, dass die eine Seite einer Doppelbettdecke nur aus stark isolierenden, die andere Seite dagegen nur aus schwach isolierenden Längsbahnen 2 besteht.

Es besteht ausserdem die Möglichkeit, eine Duvet-Decke 1 abwechselnd aus einer stark und einer schwach isolierenden Längs- bzw. Querbahn 2 zusammenzusetzen.

Für die Zusammensetzung einer Duvet-Decke 1 sind viele Variationen möglich. Verschieden stark gefüllte Längs- oder Querbahnen 2 sind beliebig kombinierbar.

Es ist ersichtlich, dass jede Duvet-Decke 1 auch zu einem Schlafsack umfunktionierbar ist, indem die äusseren Längskanten 6 der Duvet-Decke 1 miteinander verbunden werden.

Die Längs- bzw. Querbahnen 2 können Steppnähte aufweisen. In den Figuren 1, 2 und 3 sind als Unterteilungen Quadrate gezeigt. Als Form für die Steppnähte sind aber auch Kreise, kleinere Streifen oder anderes denkbar. Die Steppnähte können ausserdem auch weggelassen oder durch Abhefter 25 ersetzt werden.

Die vorgeschlagene Duvet-Decke 1 weist gegenüber den bisher bekannten Duvet-Decken wesentliche Vorteile auf.

Im Gegensatz zu herkömmlichen Duvet-Decken kann die vorgeschlagene Duvet-Decke 1 dank ihrer Zerlegbarkeit in Längs- bzw. Querbahnen 2 in einer normalen Haushaltswaschmaschine gewaschen werden. Gegenüber den bisher bekannten zerlegbaren Duvet-Decken, wie sie zum Beispiel in der Patentschrift WO 90/14036 beschrieben wurden, hat die vorgeschlagene Duvet-Decke 1 den grossen Vorteil, dass sämtliche Nähte wärmeisoliert sind. Ausserdem gibt es innerhalb der vorgeschlagenen Duvet-Decke 1 keine Stellen, wo Ecken der einzelnen Elemente, aus denen die Duvet-Decke zusammengesetzt ist, zusammentreffen. Dadurch ist gewährleistet, dass die einzelnen Elemente durch mechanische Einwirkung nicht auseinandergerissen werden.

Gegenüber denjenigen Duvet-Decken mit auswechselbaren Isolationskissen, wie sie zum Beispiel in den Patentschriften FR 2595 228 und US 4839 934 beschrieben wurden, hat die vorgeschlagene Duvet-Decke 1 den grossen Vorteil, dass zwischen der Haut des Schläfers und dem Isolationsmaterial 11, insbesondere den Daunen, nur eine Stoffschicht liegt. Dadurch wird der Wasserdampfaustausch nicht behindert und der Schläfer erlebt ein angenehmes, trockenes Wärmegefühl. Ausserdem ist das Isolationsmaterial 11 in den relativ schmalen Längs- bzw. Querbahnen 2 fixiert. Ein Verrutschen des Isolationsmaterials 11 wird dadurch deutlich vermindert. Bei den Duvet-Decken mit auswechselbaren Isolationskissen kam es hingegen oft vor, dass die Isolationskissen aus den Taschen hinausrutschten. Die Gliederung in Längsbahnen 2 führt ausserdem bei der vorgeschlagenen Duvet-Decke 1 zu einer hohen Formstabilität.

Gegenüber den bisher bekannten Duvet-Decken, bei denen die Isolationsstärke durch Übereinanderlegen mehrerer Einzeldecken verändert werden kann, hat die vorgeschlagene Duvet-Decke 1 den Vorteil, dass sie in nebeneinander angebrachte Längs- bzw. Querbahnen 2 zerlegt werden kann. Dadurch ist es einerseits möglich die vorgeschlagene Duvet-Decke 1 in einer normalen Haushaltswaschmaschine zu waschen, andererseits kann die Isolationsstärke beliebig variiert werden, indem man stark isolierende Längs- bzw. Querbahnen 2 durch schwach isolierende Längs- bzw. Querbahnen 2 ersetzt oder umgekehrt. Durch die Möglichkeit der Kombination von verschieden stark gefüllten Bahnen 2 kann erreicht werden, dass sich jederzeit eine klimagerechte Duvet-Decke realisiert lässt, welche auch jeder Jahreszeit angepasst werden kann. Zusätzlich erreicht man damit auch, dass jeder Schläfer eine Duvet-Deck zusammenstellen kann, welche seinen individuellen Bedürfnissen entspricht. Ein Heiss-Schläfer, welcher immer schwitzt, wird zum Beispiel eher weniger isolierende Bahnen 2, und ein Kalt-Schläfer, welchem immer zu kalt ist, eher stärker isolierende Bahnen 2 wählen. Es ist nicht nur möglich, die Wärmeisolationsstärke der Decke gesamthaft anzupassen, sondern auch für verschiedene Zonen der Duvet-Decke 1 unterschiedliche Wärmeisolationsstärken zu wählen. Bei Duvet-Decken für Doppelbetten können damit die Wärmebedürfnisse beider Schläfer berücksichtigt werden.

Die vorgeschlagene Duvet-Decke 1 ist für die moderne Hausfrau sehr interessant, da sie problemlos in einer Haushaltswaschmaschine gewaschen werden kann und dadurch im Bett immer eine optimale Hygiene herrscht. Besonders geeignet ist die vorgeschlagene Duvet-Decke 1 wegen der problemlosen Waschbarkeit auch für Personen, welche auf Hausstaubmilben allergisch sind.

Da die Verbindungsnähte und dadurch auch die Verbindungsvorrichtungen 3 vollständig mit isolierenden Lappen 5 abgedeckt sind, ist die vorgeschlagene Duvet-Decke 1 sehr hautfreundlich. Sie fühlt sich anschmiegsam, schlafsympatisch und kuschelwohl an.

## Patentansprüche

1. Duvet-Decke aus mehreren Längs- oder Querbahnen (2) und mit wenigstens einer Verbindungsvorrichtung (3), die die einander benachbarten Längskanten (6) zweier benachbarter Längs- oder Querbahnen (2) miteinander verbindet,
**dadurch gekennzeichnet, daß**
entlang der Längskanten (6) der Längs- oder Querbahnen (2) auf der Oberseite und der Unterseite der Decke (1) die Verbindungsvorrichtung (3) abdeckende, keilförmige Isolationslappen (5) vorgesehen sind,
- die an ihrer Kante entlang einer Verbindungslinie mit der Verbindungsvorrichtung (3) bzw. den Längs- oder Querbahnen (2) verbunden sind und
- die die Verbindungsvorrichtung (3) gemeinsam unter Bildung einer Tasche ringförmig umschließen und
- die unter Bildung eines Innenraumes (9) zweiwandig ausgebildet sind.

2. Duvet-Decke nach Anspruch 1, dadurch gekennzeichnet, dass die Isolationslappen (5) sich über die gegenüberliegende Längskante (6) der durch die Verbindungsvorrichtung (3) verbundenen benachbarten Längs- oder Querbahn (2) erstrecken.

3. Duvet-Decke nach einem der vorstehenden Ansprüche, dadurch gekennzeichnet, dass die Längsseite der Längs- oder Querbahnen (2) durch ein Stegteil (12) zwischen der Ober- und der Unterseite gebildet wird.

4. Duvet-Decke nach einem der vorstehenden Ansprüche, dadurch gekennzeichnet, dass sich entlang der Längskanten (6) der Längsbahnen (2) zwei Verbindungsvorrichtungen (3) erstrecken.

5. Duvet-Decke nach Anspruch 3 und 4, dadurch gekennzeichnet, dass die beiden Verbindungsvorrichtungen (3) am Stegteil (12) im Abstand voneinander angeordnet sind.

6. Duvet-Decke nach Anspruch 4 oder 5 dadurch gekennzeichnet, dass wenigstens ein Isolationslappen (5) zwischen den beiden Verbindungsvorrichtungen (3) vorgesehen ist.

7. Duvet-Decke nach Anspruch 1, dadurch gekennzeichnet, dass der Innenraum (9) der Isolationslappen (5) mit Isolationsmaterial (11) gefüllt ist.

8. Duvet-Decke nach einem der vorstehenden Ansprüche, dadurch gekennzeichnet, dass die die Verbindungseinrichtung (3) gemeinsam umschliessenden Isolationslappen (5) aus einer Stoffbahn (13) gebildet sind, die zur Bildung der Innenräume (9) der Isolationslappen (5) eine Faltnaht (21, 24) aufweist, wobei in dem durch die Faltnaht (21, 24) gebildeten Zwischenraum (22) die Verbindungsvorrichtung (3) befestigt ist.

9. Duvet-Decke nach Anspruch 8, dadurch gekennzeichnet, dass die Längs- oder Querbahn (2) durch ein Stoffstück (16) gebildet wird, welches in seiner Mitte längsgefaltet und mit seinen beiden Längskanten (17) an dem einen bzw. anderen Isolationslappen (5) befestigt ist.

10. Duvet-Decke nach Anspruch 8 oder 9, dadurch gekennzeichnet, dass die die Isolationslappen (5) bildende Stoffbahn (13) sich im Bereich ihrer Faltnaht (21) in den Innenraum (10) der Längs- oder Querbahn (2) wölbt und die Längskanten (17) des Stoffstücks (16) der Längs- oder Querbahn (2) im Abstand von der Faltnaht (21) an den der Längs- oder Querbahn (2) zugewandten Seiten der Isolationslappen (5) befestigt sind.

11. Duvet-Decke nach Anspruch 10, dadurch gekennzeichnet, dass die Längskanten (17) des Stoffstücks (16) der Längs- oder Querbahn (2) mit je einer Naht (14) an den Isolationslappen (5) befestigt sind.

12. Duvet-Decke nach Anspruch 8 oder 9, dadurch gekennzeichnet, dass die beiden Längskanten (23) der die Isolationslappen (5) bildenden Stoffbahn (13) beiderseits der Faltnaht (21) angeordnet sind, wobei die Längskanten (23) der Stoffbahn (13) mit der Faltnaht (21) auf ihren Innenseiten und mit den Längskanten (17) des Stoffstücks (16) der Längs- und Querbahn (2) auf ihren Aussenseiten verbunden sind

13. Duvet-Decke nach Anspruch 8 oder 9, dadurch gekennzeichnet, dass die beiden Längskanten (23) der die Isolationslappen (5) bildenden Stoffbahn (13) in der Faltnaht (24) angeordnet sind, wobei die Längskanten (23) der Stoffbahn (13) mit der Faltnaht (21) und den Längskanten (17) des Stoffstücks (16) der Längs- und Querbahn (2) auf ihren Aussenseiten verbunden sind.

14. Duvet-Decke nach Anspruch 12 oder 13, dadurch gekennzeichnet, dass die Verbindung der Längskanten (23) der Stoffbahn (13) mit den Längskanten (17) des Stoffstücks (16) und der Faltnaht (21), einschliesslich der in der Faltnaht (21) angeordneten Verbindungsvorrichtung (3), durch eine Naht (15) erfolgt.

15. Duvet-Decke nach Anspruch 9, dadurch gekennzeichnet, dass die Verbindungsvorrichtung (3) auf der von den Isolationslappen (5) abgewandten Seite der Längs- oder Querbahn (2) in einer in den Innenraum (10) der Längs- oder Querbahn (2) ragenden Faltnaht in dem Stoffstück (16) befestigt ist.

16. Duvet-Decke nach einem der Ansprüche 1 bis 6, dadurch gekennzeichnet, dass der mit Isolationsmaterial (11) gefüllte Innenraum (9) der Isolationslappen (5) mit dem mit Isolationsmaterial (11) gefüllten Innenraum (10) der Längs- oder Querbahn (2) kommuniziert.

17. Duvet-Decke nach einem der vorstehenden Ansprüche, dadurch gekennzeichnet, dass die Längs- oder Querbahnen (2) eine Breite von 30 bis 60 cm aufweisen.

18. Duvet-Decke nach einem der vorstehenden Ansprüche, dadurch gekennzeichnet, dass in Abhängigkeit von den individuellen Bedürfnissen des Schläfers die Innenräume (10) der einzelnen Längs- oder Querbahnen (2) mit unterschiedlichem Isolationsmaterial (11) gefüllt sind und/oder einen unterschiedlichen Füllungsgrad aufweisen.

19. Duvet-Decke nach einem der vorstehenden Ansprüche, dadurch gekennzeichnet, dass sie aus einer ihrer gewünschten Breite oder Länge entsprechenden Zahl von Längs- oder Querbalken (2) zusammensetzbar ist.

## Claims

1. Duvet cover consisting of a number of longitudinal and cross-sectional bands (2), and with at least one connector (3), which connects the neighbouring longitudinal edges (6) of two adjacent longitudinal or cross-sectional bands (2),
characterised in that
along the longitudinal edges (6) of the longitudinal and cross-sectional bands (2), there are wedge-shaped insulation overlaps (5) on the upper and lower sides of the cover (1), which cover the connector (3),
- which are joined in a line by their edges to the connector (3) and longitudinal and cross-sectional bands (2) and
- enclose the connector (3) by creating a pocket around it
- consist of two walls creating an inner space (9).

2. Duvet cover in accordance with Claim 1, characterised in that the insulation overlaps (5) cover the longitudinal edge (6) formed by the adjacent longitudinal and cross-sectional bands (2) joined by the connector (3).

3. Duvet cover in accordance with one of these claims, characterised in that the long side of the longitudinal and cross-sectional bands (2) is formed by a bridging section (12) between the upper and lower sides.

4. Duvet cover in accordance with one of these claims, characterised in that two connectors (3) are arranged along the longitudinal edges (6) of the longitudinal bands (2).

5. Duvet cover in accordance with Claims 3 and 4, characterised in that the two connecting pieces (3) are so arranged on the bridging section (12) that a distance is maintained between them

6. Duvet cover in accordance with Claims 4 and 5, characterised in that there is at least one insulation overlap (5) between the two connectors (3).

7. Duvet cover in accordance with Claim 1, characterised in that the inner space (9) of the insulation overlap (5) is filled with insulating material (11).

8. Duvet cover in accordance with one of these Claims, characterised in that the insulation overlaps (5) enclosing the connector (3) is formed from a material flap (13), which has a folded seam (21, 24) to form the inner space (9) of the insulation overlap (5), whereby the connector (3) is attached in the space (22) created by the folded seam (21, 24).

9. Duvet cover in accordance with Claim 8, characterised in that the longitudinal and cross-sectional bands (2) are created by a piece of material (16), which is folded along its middle and attached by its two longitudinal edges (17) to one or more insulation overlaps (5).

10. Duvet cover in accordance with Claims 8 and 9, characterised in that the material flap (13) formed by the insulation overlaps (5) bulges in the area of the folded seam (21) in the inner space (10) of the longitudinal and cross-sectional band (2), and the longitudinal edges (17) of the material (16) of the longitudinal and cross-sectional bands (2) are attached, with a separation from the folded seam (21), to the sides of the insulation overlaps (5) of the counterpart longitudinal and cross-sectional bands (2).

11. Duvet cover in accordance with Claim 10, characterised in that the longitudinal edges (17) of the material (16) of the longitudinal and cross-sectional band (2) are fixed by a single stitch each to the insulation overlaps (5).

12. Duvet cover in accordance with Claims 8 and 9, characterised in that the two longitudinal edges (23) of the material flap (13) formed by the insulation overlaps (5) are located on either side of the folded seam (21), whereby the longitudinal edges (23) of the material flap (13) are joined on their inner sides to the folded seam (21) and on their outer sides to the longitudinal edges (17) of the material (16) of the longitudinal and cross-sectional band (2).

13. Duvet cover in accordance with Claims 8 and 9, characterised in that the two longitudinal edges (23) of the material flap (13) formed by the insulation overlaps (5) are located in the folded seam (24), whereby the longitudinal edges (23) of the material flap (13) are joined on their outer sides to the folded seam (21) and the longitudinal edges (17) of the material (16) of the longitudinal and cross-sectional bands (2).

14. Duvet cover in accordance with Claims 12 and 13, characterised in that the junction of the longitudinal edges (23) of the material strip (13) with the longitudinal edges (17) of the material (16) and the folded seam (21), inclusive of the connector (3) in the folded seam (21), is achieved through a stitch (15).

15. Duvet cover in accordance with Claim 9, characterised in that the connector (3) on the opposing side of the insulation overlaps (5) of the longitudinal and cross-sectional band (2) is attached to one of the seams in the material (16) jutting into the inner space (10) of the longitudinal and cross-sectional band (2).

16. Duvet cover in accordance with one of the Claims 1 to 6, characterised in that the inner space (9) of the insulation overlaps (5) filled with insulation material (11) is in contact with the inner space (9) of the longitudinal and cross-sectional band (2) filled with insulation material (10).

17. Duvet cover in accordance with one of these Claims, characterised in that the longitudinal and cross-sectional bands (2) have a width of 30 to 60 cm

18. Duvet cover in accordance with one of these Claims, characterised in that, in accordance with the individual requirements of the sleeper, the inner spaces (10) of each longitudinal and cross-sectional band (2) are filled with different insulation materials and/or have different degrees of filling.

19. Duvet cover in accordance with one of these Claims, characterised in that it can be composed of the desired number of longitudinal and cross-sectional bands (2) depending on its width and length.

## Revendications

1. Fourre de duvet à plusieurs lés longitudinaux ou transversaux (2) et avec au moins un dispositif d'attache (3) reliant les bordures longitudinales qui se font face (6) de deux lés longitudinaux ou transversaux (2) voisins,
caractérisée par le faite que :
le long des bord longitudinaux (6) des lés longitudinaux ou transversaux (2) sont prévues des languettes d'isolation de forme angulaire (5) recouvrant le dispositif d'attache (3) sur les parties supérieure et inférieure de la fourre (1),
qui sont reliées, le long de leur bordure à une ligne de rattachement avec le dispositif d'attache (3) respectivement, avec les lés longitudinaux et transversaux (2)
qui entourent le dispositif d'attache (3) en formant une poche arrondie et qui par la formation d'un espace intérieur (9) comportent une double paroi

2. Fourre de duvet selon revendication 1,
caractérisée par le faite que :
les languettes d'isolation (5) s'étendent par dessus la bordure longitudinale (6) placée face aux lés longitudinaux et transversaux (2) reliés par le dispositif d'attache (3).

3. Fourre de duvet selon une des revendication ci-devant,
caractérisée par le faite que :
le côté longitudinal des lés longitudinaux et transversaux (2) consiste en une nervure (12) entre les côtés supérieur et inférieur.

4. Fourre de duvet selon une des revendication ci-devant,
caractérisée par le faite que :
deux dispositifs d'attache (3) s'étendent le long des bordures longitudinales (6) des lés longitudinaux.

5. Fourre de duvet selon revendications 3 et 4,
caractérisée par le faite que :
les deux dispositifs d'attache (3) sur la nervure (12) sont disposés à distance l'un de l'autre.

6. Fourre de duvet selon revendication 4 ou 5
caractérisée par le faite que :
une languette d'isolation (5) au moins est prévue entre les deux dispositifs d'attache (3).

7. Fourre de duvet selon revendication 1
caractérisée par le faite que :
l'espace intérieur (9) des languettes d'isolation (5) est rempli de matériau isolant (11)

8. Fourre de duvet selon l'une des revendications précédentes
caractérisée par le faite que :
le dispositif d'attache (3) ensemble avec les languettes d'isolation (5) consiste en un lé d'étoffe (13) qui présente une couture à pli (21, 24) formant un espace intermédiaire (22) dans lequel le dispositif d'attache (3) est maintenu

9. Fourre de duvet selon revendication 8
caractérisée par le faite que :
le lé longitudinal ou transversal (2) consiste en une pièce d'étoffe (16) pliée en long au milieu et maintenue, avec ses deux bordures longitudinales (17), à l'un ou à d'autres languettes d'isolation (5).

10. Fourre de duvet selon revendication 8 ou 9
caractérisée par le faite que : le lé d'étoffe (13) constituant les languettes d'isolation (5) se roue dans l'espace intérieur (10), près de la couture à pli (21) du lé longitudinal ou transversal et les bordures longitudinales (17) de la pièce de tissus (16) du lé longitudinal ou transversal (2) sont maintenues, à distance de la couture à pli (21), à la languette d'isolation (5) proche du lé longitudinal ou transversal (2)

11. Fourre de duvet selon revendication 10
caractérisée par le faite que :
les deux bordures longitudinales (17) de la pièce d'étoffe (16) du lé longitudinal ou transversal (2) sont maintenues par une couture (14) à la languette d'isolation (5)

12. Fourre de duvet selon revendication 8 ou 9
caractérisée par le faite que :
les deux bordure longitudinales (23) du lé d'étoffe (13) constituant la languette d'isolation (5) sont rattachées de chaque côté de la couture à pli (21). A cet effet les bordures longitudinales (23) du lé d'étoffe (13) sont reliées à leur face intérieure avec la couture à pli (21) et aux bordures longitudinales (17) de la pièce d'étoffe (16) du lé longitudinal ou transversal sur leur face extérieure

13. Fourre de duvet selon revendication 8 ou 9
caractérisée par le faite que :
les deux bordures longitudinales (23) du lé d'étoffe (13) constituant la languette d'isolation (5) sont rattachées à la couture à pli (21). A cet effet, les bordures longitudinales (23) du lé d'étoffe (13) sont reliées avec la couture à pli (21) et les bordures longitudinales (17) du lé d'étoffe (16) du lé longitudinal ou transversal 2 sur leur face extérieure.

14. Fourre de duvet selon revendication 12 ou 13
caractérisée par le faite que :
le rattachement des bordures longitudinales (23) du lé d'étoffe (13) aux bordures longitudinales (17) de la pièce d'étoffe (16) et de la couture à pli (21) s'effectue en incluant le dispositif d'attache (3) dans la couture à pli (21) par une couture (15).

15. Fourre de duvet selon revendication 9
caractérisée par le faite que :
le dispositif d'attache (3) est fixé à la pièce d'étoffe (16) sur le côté du lé longitudinal ou transversal (2) éloigné de la languette d'isolation (5) en une couture à pli dans l'espace intérieur (10) du lé longitudinal ou transversal (2).

16. Fourre de duvet selon l'une des revendications de 1 à 6
caractérisée par le faite que :
l'espace intérieur (9) rempli de matière isolante (11), l'espace intérieur de la languette d'isolation (5) remplie de matière isolante (11) communique avec le lé longitudinal ou transversal.

17. Fourre de duvet selon l'un e des revendications ci-devant
caractérisée par le faite que :
les lés longitudinaux et transversaux (2) comportent une largeur de 30 à 60 cm.

18. Fourre de duvet selon l'un e des revendications ci-devant
caractérisée par le faite que :
en fonction des souhaits individuels du dormeur, les espaces intérieurs (10) de tous les lés longitudinaux ou transversaux (2) sont remplis de matière isolante différente et / ou à un taux de remplissage différent.

19. Fourre de duvet selon l'un e des revendications ci-devant
caractérisée par le faite que :
Elle peut être assemblée, en fonction des largeurs ou longueurs désirées, d'un nombre correspondant de lés longitudinaux ou transversaux (2).
